# FASCICULE DE BREVET EUROPEEN

(11) **EP 3 017 121 B1**
(45) Date de publication et mention de la délivrance du brevet: **26.10.2022**
(21) Numéro de dépôt: 14745192.6
(22) Date de dépôt: 30.06.2014
(51) Int. Cl.: E04B 9/12, E04B 2/76

(54) **PROFILÉ À RETOUR ET LANGUETTES ET ENTRETOISE ASSOCIÉE**
ABSCHNITT MIT LIPPE UND ZUNGEN UND ZUGEHÖRIGER ABSTANDSHALTER
SECTION HAVING A LIP AND TONGUES, AND ASSOCIATED SPACER

(30) Priorité: 01.07.2013 FR 1356402
(43) Date de publication de la demande: 11.05.2016
(62) Demande divisionnaire de: 17182697.7
(73) Titulaire: SAINT-GOBAIN PLACO, 92400 Courbevoie (FR)
(72) Inventeur: BENKEMOUN, Yves, 78670 Villennes Sur Seine (FR); POUSSE LE GOFF, Christelle, 75011 Paris (FR); GHANNAM, Kenza, 75009 Paris (FR); TRUQUIN, Patrick, 56370 Sarzeau (FR)
(74) Mandataire: Santarelli
(86) Numéro de dépôt international: PCT/FR2014/051664
(87) Numéro de publication internationale: WO 2015/001237

(56) Documents cités:
- DE-A1- 2 641 667
- GB-A- 1 417 689
- JP-A- 2000 204 711
- US-A- 3 989 399
- US-A- 4 047 348
- US-A1- 2006 010 812
- US-A1- 2008 229 680
- US-A1- 2008 236 068
- US-B1- 6 729 096

## Description

La présente invention concerne une structure de paroi composée d'un réseau quadrillé.

Elle concerne plus particulièrement un profilé pour ossature primaire de paroi et une entretoise d'ossature secondaire formant une telle structure.

Traditionnellement, les profilés de l'ossature primaire sont reliés à un support, et les entretoises de l'ossature secondaire sont montées sur l'ossature primaire, généralement de façon orthogonale.

De manière usuelle, les profilés mis en œuvre pour réaliser l'ossature primaire ont une section dite en « C » ou en « I ». Ils présentent le plus souvent une semelle inférieure, c'est-à-dire une partie plate formant appui destinée à s'étendre dans un plan parallèle à celui du support, une semelle supérieure, ainsi qu'une âme (ou partie médiane) reliant la semelle inférieure à la semelle supérieure et participant à la rigidité du profilé.

Dans le cas où la structure est destinée à la réalisation d'un faux plafond, la semelle supérieure est traditionnellement reliée à une suspente.

En outre, la semelle inférieure est destinée à être éloignée du support en position montée tandis que la semelle supérieure est destinée à être disposée du côté du support en position montée.

Les termes « inférieur » et « supérieur » désignant les semelles sont bien entendu interchangeables et ne servent qu'à distinguer les deux semelles du profilé.

Les entretoises de l'ossature secondaire sont généralement reliées aux profilés de l'ossature primaire par des vis, ou parfois grâce à un dispositif de liaison pouvant prendre une forme de boucle ou d'étrier.

On connait par exemple le document FR2970012 qui décrit des ossatures primaires et secondaires visant à limiter le temps de pose en simplifiant l'assemblage pour la constitution de faux plafonds.

On connait également le document US 3 989 399 qui décrit une entretoise d'ossature secondaire bloquée verticalement entre deux ailes d'un profilé pour ossature primaire.

US2012312942 A1 divulgue une entretoise en forme en « U », avec un fond et deux flancs latéraux, comprenant une découpe.

DE 26 41 667 A1 divulgue une structure de paroi de l'état de la technique.

L'objectif de la présente invention est non seulement de simplifier la mise en œuvre d'une structure destinée aussi bien à la réalisation de faux plafond que de cloison (toute paroi de manière générale) et la rendre ainsi plus rapide, mais aussi de faciliter la réalisation des profilés et des entretoises destinés à former cette structure.

La présente invention vise en outre à simplifier la mise en œuvre de la structure en réduisant le nombre d'éléments nécessaires à la mise en place et à la fixation des entretoises sur les profilés et en minimisant des risques de blessure pour un utilisateur.

On entend ici par « profilé » une structure, une poutre, d'ossature primaire, ayant globalement une section constante, mais où certains éléments peuvent être réalisés ponctuellement.

La présente invention vise aussi à proposer une structure permettant des portées au-delà de trois mètres.

La présente invention vise encore à permettre une répartition variable des entretoises sur les profilés.

Pour répondre au moins en partie aux problèmes précités, est proposé, selon un premier aspect de l'invention un profilé pour ossature primaire en paroi selon la revendication 1. Le profilé comporte une âme, présentant à sa base une semelle inférieure formant appui, ladite semelle comportant au moins une aile formant un angle avec l'âme, ladite aile présentant une extrémité comprenant un retour, l'âme et le retour s'étendant depuis une même première face de l'aile, caractérisé en ce que la première face de l'aile ou l'âme comprend au moins une languette formant une butée en translation suivant une direction longitudinale du profilé.

On entend par exemple ici par paroi un plafond ou une cloison verticale comme par exemple un mur d'une pièce.

Un tel profilé, généralement de forme globalement en « I », permet de guider facilement une entretoise (par exemple en « U »), telle que définie ultérieurement, lors de sa mise en position grâce au retour d'aile, et la languette permet d'arrêter et maintenir l'entretoise en position. La coopération entre la languette et le retour d'aile permet ainsi un positionnement précis et facile, de limiter les translations, et retenir une entretoise lors d'un positionnement vertical du profilé.

Selon un exemple de réalisation, le profilé présente globalement une configuration en « I ».

Par exemple, le retour est orthogonal à l'aile, et l'âme est orthogonale à la semelle.

Une telle languette est formée d'une lame rattachée d'une part par une racine, en l'occurrence à une surface formée par la première face de l'aile de la semelle ou l'âme, et présentant une extrémité libre d'autre part, i.e. une ouverture. La languette est en outre légèrement en surélévation par rapport à la surface considérée pour permettre à l'entretoise de venir s'insérer. Une telle languette est aussi occasionnellement nommée « linguet » dans le domaine considéré.

Selon un mode de réalisation, le profilé comprend deux languettes en sens opposés.

Deux languettes en sens opposés rendent l'assemblage mécanique plus pratique et efficace. Deux languettes en sens opposés, par exemple sur la même surface du profilé, permettent en outre de s'affranchir d'une prédétermination d'un sens de pose du profilé. Ceci est notamment intéressant lorsque les profilés servent en ossature primaire contre une paroi verticale, où les profilés sont alors de préférence positionnés de sorte qu'une ouverture de la languette soit dirigée en haut, i.e. sa racine en bas, pour qu'une entretoise puisse venir en appui au fond de la languette, i.e. contre sa racine, par gravité. Lorsqu'un profilé tel que défini ici présente au moins deux languettes en sens opposés, il y a ainsi toujours une des deux languettes dans le sens permettant de recevoir une entretoise en butée contre sa racine si le profilé est positionné sur une paroi verticale.

Selon un mode de réalisation, le profilé comprend plusieurs paires de languettes en sens opposés, c'est-à-dire au moins deux paires de languettes en sens opposés.

On entend alors par « paire » que deux languettes sont disposées en sens opposés dos à dos avec un espace réduit entre elles. On entend par dos à dos que les racines des languettes d'une paire sont positionnées côte à côte.

Selon un exemple privilégié de réalisation et quel que soit le sens de positionnement des languettes, une languette dispose devant elle d'un espace au moins égal à une largeur d'une entretoise afin qu'une entretoise puisse venir s'insérer. On entend par « devant » la languette que l'espace se situe du côté de l'extrémité libre de la lame, de l'ouverture. Par exemple, si deux languettes consécutives sont dans le même sens, il s'agira de l'espace entre l'ouverture d'une première languette et de la racine d'une deuxième languette. Selon un autre exemple où deux languettes successives sont en sens opposés, il s'agira de l'espace entre l'ouverture d'une première languette et l'ouverture d'une seconde languette. On considère dans ce cas que la première et la deuxième languette sont « face à face ». La seconde languette appartient alors à une autre paire que celle de la première languette si les languettes sont disposées par paire.

Selon l'invention, au moins une ouïe de blocage est formée dans l'âme, l'ouïe de blocage limitant un déplacement selon une direction orthogonale à l'aile.

Une telle ouïe assure une stabilité à l'entretoise selon une direction hors d'un plan défini par l'aile du profilé, notamment lors du vissage d'une plaque. En effet, selon les configurations de l'ossature ou les efforts appliqués, la languette peut présenter une résistance insuffisante pour éviter à elle seule un soulèvement de l'entretoise par rapport à la semelle du profilé par exemple.

Les translations sont ainsi limitées dans le plan et hors plan par rapport au plan défini par l'aile de la semelle du profilé.

Des risques de torsion ou flexion de la languette sont en outre minimisés.

Selon un mode de réalisation, l'ouïe de blocage est équidistante de deux languettes en sens opposés se faisant face.

Selon le mode de réalisation envisagé, le profilé présente par exemple au moins un plan de symétrie, ou deux plans de symétrie, voire trois plans de symétrie ce qui permet d'installer le profilé dans n'importe quel sens.

Est aussi proposée une entretoise pour ossature secondaire en paroi telle que définie dans la revendication 8. L'entretoise comprend un passage latéral à une extrémité configurée pour recevoir une languette de blocage en translation par rapport à un profilé et une découpe configurée pour coopérer avec un retour d'aile d'un profilé formant un moyen de guidage en translation.

L'entretoise présente une forme globalement en « U », avec un fond et deux flancs latéraux.

Selon l'invention, deux passages sont formées de part et d'autre dans les flancs permettant un positionnement de l'entretoise indépendamment de son sens et des positionnements des languettes du profilé.

On entend ici par « passage », une ouverture, une lumière, formée latéralement dans l'entretoise, ménagé dans un flanc de l'entretoise.

La découpe s'étend d'un flanc à l'autre et traverse le fond de l'entretoise. La découpe s'étend par exemple tout le long d'un corps de l'entretoise, mais selon un exemple particulièrement intéressant, la découpe a une forme de fente, apte à recevoir le retour d'aile du profilé.

Selon un exemple de réalisation, les flancs de l'entretoise présentent un rebord, par exemple orthogonal au flanc, destiné à venir en appui contre l'ouïe de blocage formée dans l'âme d'un profilé lorsque l'entretoise est montée sur le profilé.

Selon un exemple de réalisation, l'entretoise présente une bosse d'encliquetage destinée à coopérer avec la lame d'une languette qui a alors de préférence une forme ondulée pour favoriser un blocage de l'entretoise sur le profilé.

Selon le mode de réalisation envisagé, l'entretoise présente par exemple un plan de symétrie, voire deux plans de symétrie, ce qui permet de faciliter le positionnement de l'entretoise.

Est enfin proposée une structure de paroi, par exemple verticale, horizontale, inclinée ou à redents, comportant un réseau quadrillé telle que définie dans la revendication 10. Le réseau quadrillé est formé d'une part d'une ossature primaire de profilés tels que définis précédemment, et d'autre part d'une ossature secondaire d'entretoises telles que définies précédemment, une entretoise étant positionnée en appui sur une aile d'un profilé, et orthogonalement au profilé, une languette du profilé étant insérée dans un passage de l'entretoise, et un retour d'aile du profilé étant engagé dans une découpe de l'entretoise.

Selon un mode de réalisation, un rebord de l'entretoise est en appui contre l'ouïe de blocage formée dans l'âme du profilé, par exemple pour éviter l'échappement de l'entretoise lors du vissage de la plaque sur ladite entretoise.

Selon une option particulièrement commode pour assembler deux profilés successifs et ainsi augmenter leur portée, la structure de paroi comporte par exemple au moins un premier profilé et un deuxième profilé reliés par au moins une éclisse. L'éclisse comporte par exemple une âme présentant une surface active depuis laquelle s'étendent une aile supérieure et une aile inférieure. Selon un mode privilégié de mise en œuvre, l'âme de l'éclisse est en appui contre l'âme d'au moins le premier profilé, et par exemple l'aile inférieure de l'éclisse est en appui contre la semelle inférieure d'au moins le premier profilé et optionnellement l'aile supérieure de l'éclisse est en appui contre la semelle supérieure d'au moins le premier profilé si l'au moins premier profilé comprend en outre une aile supérieure. De plus, au moins l'une de l'aile supérieure et de l'aile inférieure de l'éclisse est positionnée entre l'âme de l'au moins premier profilé et au moins une languette formée sur une première face de l'aile de l'au moins premier profilé.

Une telle éclisse permet ainsi d'assurer une continuité entre deux profilés. En outre, une éclisse est par exemple située de chaque côté de l'âme du profilé si nécessaire pour augmenter la rigidité et/ou la robustesse de la structure.

Optionnellement, l'âme de l'éclisse présente au moins une ouïe en relief sur sa surface active pour limiter un déplacement d'une entretoise selon une direction orthogonale à l'aile d'un des profilés. A défaut, l'éclisse présente par exemple une découpe à travers laquelle se positionne une ouïe d'un profilé pour assurer cette fonction de maintien de l'entretoise.

Une telle éclisse présente par exemple au moins un plan de symétrie, et de préférence deux plans de symétrie pour pouvoir être facilement et rapidement insérée dans la continuité de deux profilés consécutifs.

Si nécessaire, deux éclisses peuvent, par exemple, être assemblées pour abouter deux profilés en formant un angle différent, comme par exemple pour un plafond à redents. Pour cela, l'âme de l'éclisse comprend par exemple un trou, permettant par exemple un boulonnage, et est assemblée dos à dos à une deuxième éclisse reliée au deuxième profilé, l'au moins une éclisse et la deuxième éclisse formant entre elles un angle. L'angle peut ainsi être réglé en fonction des besoins lorsque les deux profilés sont aboutés.

Outre les avantages précédemment cités, une telle ossature présente une rigidité, une robustesse améliorée, et au moins en partie les avantages suivants :
- obtenir des portées supérieures à celles de profilé précédemment utilisés, et par là même limiter le nombre d'appui et ainsi réduire un nombre de suspentes nécessaires à l'accrochage de la structure,
- faire varier la répartition des entretoises en fonction des besoins des utilisateurs,
- fixer des entretoises avec des moyens d'accrochage formés au sein du profilé, et par là même, ne pas avoir à requérir à des éléments tiers,
- pouvoir fixer préférentiellement des entretoises en partie basse, mais parfois, en partie haute pour limiter un risque de dévers du profilé,
- limiter tous risques de coupures ou blessures lors de la mise en œuvre.

La pose des entretoises est ainsi simple et rapide et peut se faire par un seul utilisateur.

Les languettes permettent une fixation instantanée des entretoises avec des jeux de fonctionnement permettant une grande souplesse de mise en œuvre, ainsi qu'une pose simplifiée et rapide.

D'autres particularités et avantages apparaitront encore de la description ci-après, en référence aux dessins annexés, donnés à titre illustratif et nullement limitatif, dans lesquels :
La figure 1 représente une structure de paroi comportant un profilé et une entretoise selon un mode de réalisation de la présente invention,
Les figures 2a à 2c illustrent un autre exemple de profilé avec une entretoise selon un mode de réalisation de l'invention,
La figure 3 présente une éclisse selon un exemple de réalisation,
La figure 4 présente un assemblage de deux profilés grâce à une éclisse, par exemple telle que représentée figure 3, et
La figure 5, comprenant les figures 5a, 5b et 5c, présente une éclisse selon un autre exemple de réalisation.

Une structure de paroi, par exemple pour réaliser un faux plafond, comprend au moins un assemblage 1 entre un profilé 2 et une entretoise 3.

Le profilé 2 fait partie d'une ossature primaire de la structure. Il comporte une âme 200, présentant ici une semelle supérieure 201, et à sa base une semelle inférieure 202 formant appui.

La semelle inférieure 202 comporte au moins une aile 203 formant un angle avec l'âme 200. En particulier, la semelle inférieure 202 présente ici deux ailes symétriques par rapport à l'âme 200, situées de part et d'autre de l'âme 200, ce qui assure une meilleure stabilité et un meilleur équilibre au profilé 2.

Chaque aile 203 présente une extrémité comprenant un retour 204, formé ici orthogonalement à l'aile 203. L'âme 200 et le retour 204 s'étendant depuis une même première face 209 de l'aile 203. En l'occurrence, le retour 204 présente en outre un ourlet 205 permettant de minimiser des risques de blessure d'un utilisateur par rapport à un bord brut par exemple. Un tel ourlet 205 contribue aussi à rigidifier le profilé 2.

Dans le présent exemple de réalisation, la semelle supérieure 201 présente une structure identique à la semelle inférieure 202, et elles sont de préférence formées orthogonalement à l'âme 200. Toutefois, la semelle supérieure 201 pourrait être dépourvue de retour 204 par exemple.

Le profilé 2 est ici composé de deux éléments ayant globalement une configuration en « C » mis dos à dos et reliés par clinchage ou rivets par exemple (ici par clinchage). Le profilé a ainsi ici une forme globalement en « I », ce qui lui confère par exemple une symétrie selon un plan passant entre les deux « C ».

On entend par élément en « C », que chaque élément présente au moins une aile inférieure et une aile supérieure avec leur retour correspondant, ainsi qu'une partie de l'âme du profilé formant le dos du « C ».

Ainsi quand deux « C » sont positionnés dos à dos, les ailes inférieures forment la semelle inférieure 202 et les ailes supérieures forment la semelle supérieure 201, et les dos des « C » forment l'âme 200 du profilé 2.

Le clinchage, permettant par exemple l'assemblage des deux éléments, est de préférence réalisé après pliage des éléments en « C » pour ne pas solliciter mécaniquement les points de liaison.

Une alternative consisterait par exemple à réaliser le profilé 2 à partir d'une seule feuille d'acier (ou autre matériau) pliée et repliée sur elle-même.

Selon le présent exemple de réalisation, une languette 206, 206', 206" apte à former une butée en translation est formée sur la même première face 209 de l'aile 203 que celle mentionnée précédemment, au moins sur la semelle inférieure 202.

La description qui suit est bien entendue valable pour un mode de réalisation de la présente invention dans lequel une (ou des) languette(s) sont formée(s) sur l'âme du profilé.

La languette 206, 206', 206" forme ainsi un moyen d'accrochage d'une entretoise 3 sur le profilé 2.

Selon un exemple de réalisation, chaque aile du profilé 2 comprend au moins une languette 206, 206', 206".

Et par exemple, au moins l'aile 203 comprend plusieurs languettes 206, 206', 206", voire toutes les ailes du profilé 2 comprennent plusieurs languettes 206, 206', 206".

Une languette 206, 206', 206" est issue de l'aile 203 du profilé 2.

Une languette 206, 206', 206" comprend une lame 210, 210', en attente, et reliée à l'aile 203 par une racine 207, 207', 207" sur laquelle vient s'empaler latéralement, jusqu'à venir en butée, une extrémité 301 d'une entretoise 3.

En d'autres termes, une languette 206, 206', 206" est une pièce, sous forme de patte ou encore de doigt, réalisée par découpe de l'aile 203 et par pliage pour former une zone, une lame, 210, 210' globalement parallèle à l'aile 203 du côté de la face 209 grâce à une zone de raccordement à l'aile 203, la racine 207, 207', 207".

Lorsque l'aile 203 présente au moins deux languettes 206, 206', 206" ou plus, les languettes 206, 206', 206" se présentent par exemple toutes dans un même sens, ou bien certaines des languettes peuvent se présenter en sens opposés, par exemple une languette sur deux.

Deux languettes en sens opposés sont par exemple représentées par les languettes 206 et 206', ou 206 et 206".

Selon un exemple de réalisation tel que représenté sur la figure 1, deux languettes 206 et 206' sont positionnées en ailes d'oiseau, ou c'est à dire dos à dos. Elles forment alors une double-languette, une paire. Une distance séparant leurs racines 207 et 207' respectives est alors par exemple réduite au minimum.

Inversement, une languette 206 est suffisamment éloignée d'une languette 206" qui lui fait face pour qu'une entretoise puisse être insérée. Deux languettes face à face sont par exemple représentées par les languettes 206 et 206" qui ne font alors pas partie d'une même paire.

Deux languettes consécutives, dans le même sens ou face à face, sont par exemple espacées l'une de l'autre de 100 mm, ou 200 mm, par exemple, offrant la possibilité de faire varier la répartition des entretoises 3.

Comme illustré, le profilé comprend aussi une ouïe de blocage 208. L'ouïe de blocage 208 est formée dans l'âme 200 du profilé 2, par exemple par découpe et emboutissage. Elle est positionnée de sorte qu'elle forme un appui pour un rebord 305 d'une entretoise 3 afin que l'entretoise 3 soit empêchée de s'écarter, se soulever, de l'aile 203 de la semelle inférieure 202 sur laquelle elle est montée.

Selon le présent exemple de réalisation, quand le profilé comprend des languettes 206, 206" en sens opposés, l'ouïe de blocage 208 est de préférence centrée par rapport à deux languettes 206, 206" face à face. Ainsi, une entretoise 3 peut indifféremment être bloquée sur une languette 206 ou une languette 206" tout en ayant un rebord 305 en appui sur l'ouïe de blocage 208, permettant ainsi d'éviter un échappement de l'entretoise 3 lors du vissage de plaques sur l'entretoise3. Une distance séparant une racine 207 d'une languette 206 d'une racine 207" d'une languette 206" lui faisant face est alors par exemple environ égale à deux fois une largeur (e) d'une entretoise 3.

A cet effet, une entretoise est amenée en position comme représenté par l'entretoise 3'. Elle est posée sur l'aile 203, et est translaté, glissée, d'un côté ou de l'autre (à gauche ou à droite) comme l'illustrent l'entretoise 3 (qui a été translatée à gauche) et l'entretoise 3" (qui a été translatée à droite).

Une fois des entretoises 3 en position sur des profilés 2, des plaques, par exemple en plâtre, sont vissées sur la structure ainsi obtenue.

Selon un autre exemple de réalisation représenté figure 2, le profilé 2 présente non seulement des ouïes de blocages 208 pour une entretoise 3 qui serait positionnée sur une aile inférieure de la semelle inférieure 202, mais en outre des ouïes de blocage 208' (en soi identique à une ouïe 208) pour une entretoise qui serait positionnée sur une aile supérieure de la semelle supérieure 201. L'indication 208 ou 208' est ici bien entendu arbitraire et permet, dans le cadre de cette description, de pouvoir les différencier selon s'il est fait allusion à une partie inférieure ou supérieure du profilé. Une ouïe de blocage 208' orientée vers la semelle supérieure 201 est notamment utile si la semelle supérieure 201 comporte au moins une languette 206,206',206".

Selon le mode de réalisation choisi, deux ouïes 208 consécutives sont par exemple espacées de 100 mm ou 200 mm, ou par exemple toutes les ouïes 208 d'un profilé 2 sont éloignées les unes des autres d'une même distance.

Dans le mode de réalisation de la figure 2, le profilé 2 présente ainsi par exemple un plan de symétrie parallèle à l'axe (d) passant entre les ouïes 208 et 208', ainsi qu'un autre plan de symétrie orthogonal à l'axe (d), passant par exemple au milieu du profilé selon sa dimension le long de l'axe (d).

Ainsi, un profilé 2 peut présenter un, deux ou trois plans de symétrie selon le mode de réalisation envisagé. Par exemple, le mode de réalisation présenté figures 2a à 2c présente trois plans de symétrie, alors que celui de la figure 1 en présente au moins un, voire deux.

Pour assurer un tel assemblage 1, quel que soit le mode de réalisation du profilé 2, l'entretoise 3 présente principalement un corps 300 et une (généralement deux) extrémité 301 de montage.

Le corps 300 de l'entretoise 3 représente globalement une partie de l'entretoise 3 située entre deux profilés 2.

Une entretoise 3 a, par exemple, une longueur entre deux profilés 2 (c'est-à-dire une longueur de corps) permettant une répartition de ces profilés 2 tous les 1,20 m ou 1,50 m.

L'entretoise 3 se présente ici suivant une configuration globalement en « U », un fond 306 et deux flancs latéraux 304 présentent chacun un rebord 305 formé ici par une extrémité du flanc 304 repliée à angle droit.

L'extrémité 301 de l'entretoise 3 présente également une découpe 303 ici sous forme d'une fente, pouvant être par exemple réalisée par grugeage. La découpe 303 s'étend ici d'un flanc 304 à l'autre et traverse en outre le fond 306 afin que l'entretoise 3 puisse venir en appui sur le retour 204 de l'aile 203 du profilé 2.

L'extrémité 301 présente aussi ici une échancrure 307 qui est notamment utile avec le profilé comprenant une ouïe de blocage 208 (ou 208'), car elle permet alors de la contourner lorsque l'entretoise 3 est mise en position sur le profilé 2, comme l'illustre l'entretoise en position 3'. L'échancrure 307 est par exemple réalisée par grugeage.

L'extrémité 301 présente en outre un passage latéral 302, une ouverture, dans lequel vient s'insérer une languette. Un passage 302 est également optionnellement réalisé par grugeage.

Selon un exemple intéressant de réalisation, l'extrémité 301 comprend deux passages 302 formés dans chacun des flancs 304 pour permettre un accrochage de l'entretoise 3 sur une languette de chaque côté indifféremment.

Ainsi, l'entretoise 3 présente par exemple un plan, voire deux plans de symétrie. Dans les exemples de réalisation présentés ici, l'entretoise 3 présente alors au moins un plan de symétrie, voire de préférence deux plans de symétrie.

Selon un exemple de réalisation intéressant, la lame 210, 210' d'une languette 206, 206', 206" présente une forme globalement ondulée, en forme de vague, de sorte à pouvoir produire un encliquetage, par exemple sur une bosse 308 formée sur le fond 306 de l'entretoise 3. Un tel encliquetage favorise un blocage de l'entretoise 3 sur le profilé 2.

Ainsi, les coopérations conjointes entre le retour 204 d'aile 203 et la découpe 303, entre une languette 206, 206', 206" et un passage 302, et entre un rebord 305 d'un flanc 304 d'entretoise 3 avec une ouïe de blocage 208 permettent un assemblage robuste minimisant des mouvements relatifs entre l'entretoise 3 et le profilé 2, avec un assemblage facile, rapide, et sécurisé.

Plus précisément, l'ouïe de blocage 208 et la face 209 de l'aile 203 présentent une distance équivalente à une hauteur h de l'entretoise 3 pour que celle-ci soit bloquée en hauteur une fois en position, i.e. selon une direction orthogonale à l'aile 203. La coopération entre le retour 204 d'aile 203 et la découpe 303 permet un blocage selon une direction orthogonale à l'âme 200 et un guidage en translation le long du retour 204 d'aile 203. Et la coopération entre une languette 206, 206', 206" et son passage 302 permet un positionnement précis de l'entretoise 3 sur le profilé 2 permettant les blocages précédemment cités.

Ainsi un seul mouvement possible est celui selon une direction tendant à s'éloigner de la languette (vers son ouverture). Or, la structure assemblée ne subit généralement pas de sollicitation selon cette direction, sauf dans le cas d'une paroi verticale. Il est alors intéressant que le profilé 2 présente des languettes 206, 206', 206" en sens opposés afin que les entretoises 3 soient alors positionnées sur les languettes de sorte à venir naturellement en appui sur la racine 207, 207', 207" par gravité. Dans tous les cas, une sortie de l'entretoise 3 par rapport à la languette 206, 206', 206" peut être encore limitée, voire évitée, grâce à un encliquetage sur une bosse 308.

Enfin, en référence aux figures 3 et 4, une structure de paroi, selon un exemple de réalisation de la présente invention, comprend optionnellement une éclisse 4 dans la continuité entre deux profilés 2, par exemple s'il est nécessaire d'en augmenter la distance de portée.

L'éclisse 4 comporte une âme 400 présentant une surface active 403 depuis laquelle s'étendent une aile supérieure 401 et une aile inférieure 402. Dans l'exemple de réalisation de la figure 3, l'aile supérieure 401 et l'aile inférieure 402 sont de tailles identiques.

Dans le présent exemple de réalisation, lors de l'assemblage, par exemple par coulissement, l'âme 400 de l'éclisse 4 vient ainsi en appui contre l'âme 200 d'au moins un premier profilé 2, et l'aile inférieure 402 de l'éclisse 4 vient en appui contre la semelle inférieure 202 d'au moins le premier profilé 2 et l'aile supérieure 401 de l'éclisse 4 vient en appui contre la semelle supérieure 201 d'au moins le premier profilé 2.

En outre, l'aile supérieure 401 et l'aile inférieure 402 de l'éclisse 4 sont alors chacune positionnées entre l'âme 200 d'au moins le premier profilé 2 et au moins une languette 206, 206', 206" formée sur une première face 209 d'une aile 203 de la semelle inférieure 202 et de la semelle supérieure 201 du profilé 2 (comme ceci est par exemple visible figure 4). Autrement dit, l'éclisse 4 est ainsi bloquée au fond des profilés 2.

L'âme 400 de l'éclisse 4 présente en outre ici des ouïes 408, 408' en relief sur la surface active 403 pour limiter un déplacement d'une entretoise 3 selon une direction orthogonale à l'aile 203 d'un des profilés 2 lorsque ceux-ci sont assemblés.

En outre, pour placer l'éclisse 4 plus facilement en assurant un intervalle régulier entre les ouïes 408, 408' de l'éclisse 4 et 208, 208' des profilés 2, l'âme 400 de l'éclisse 4 comprend par exemple des passages 404, ici de forme oblongue, à positionner par exemple en vis-à-vis de points d'assemblage 211, par exemple de clinchage. On remarque par exemple que pour améliorer le positionnement de l'éclisse 4 telle que représentée figure 3 dans un profilé 2, une extrémité d'un profilé 2 est dépourvue d'ouïe 208, 208' si des ouïes 408,408' sont présentes sur l'éclisse 4, et un dos 405 de l'âme 400 de l'éclisse 4 est si possible dépourvu de tout élément en relief pour favoriser un contact surface contre surface entre l'éclisse 4 et le profilé 2, i.e. plus précisément entre le dos 405 de l'éclisse 4 et une surface 200' de l'âme 200 du profilé 2. Ainsi, dans un mode de réalisation tel qu'illustré par exemple figure 3, l'éclisse 4 présente ainsi deux plans de symétrie.

Enfin, la figure 5 présente un autre mode de réalisation d'une éclisse selon l'invention. Une éclisse 4 selon un tel mode de réalisation est par exemple destinée à un profilé 2 dont la semelle supérieure 201 serait dépourvue de linguets 206,206',206", ainsi que d'ouïes 208' en partie supérieure correspondante de l'âme 200. En effet, l'éclisse 4 présente ici l'âme 400 présentant la surface active 403 depuis laquelle s'étendent l'aile supérieure 401 et l'aile inférieure 402. On constate figure 5 que l'aile supérieure 401 est plus longue que l'aile inférieure 402. Ainsi, lors de l'assemblage, l'âme 400 de l'éclisse 4 telle que représentée figure 5 est en appui contre l'âme 200 du profilé 2 (dont la semelle supérieure 201 serait dépourvue de linguet 206,206',206", et d'ouïe 208' en partie supérieure correspondante de l'âme 200). L'aile inférieure 402 de l'éclisse 4 est alors en appui contre la semelle inférieure 202 du profilé 2 entre l'âme 200 du profilé 2 et au moins une languette 206,206',206" formée sur une première face 209 de l'aile 203 de la semelle inférieure 202 du profilé 2. Et l'aile supérieure 401 de l'éclisse 4 est en appui contre la semelle supérieure 201 du profilé 2, entre l'âme 200 du profilé 2 et un retour 204 d'une aile 203 de la semelle supérieure 201.

Une telle éclisse 4 permet ainsi d'assurer une continuité entre deux profilés 2. En outre, une éclisse 4 est par exemple située de chaque côté de l'âme 200 du profilé 2 si nécessaire pour augmenter la rigidité et/ou la robustesse de la structure.

Dans l'exemple de réalisation de la figure 5, outre les passages 404, l'âme 400 de l'éclisse 4 présente une découpe 406 à travers laquelle se positionne une ouïe 208 d'un profilé 2 pour assurer cette fonction de maintien de l'entretoise lorsque la structure est assemblée. Il est alors évitable que le profilé 2 soit dépourvu d'ouïes 208 vers ses extrémités.

Enfin, une telle éclisse 4 présente un trou 407 (par exemple de diamètre 6,2 mm), formé dans l'âme 400 prêt d'une extrémité, par exemple vers un milieu d'une hauteur de l'âme 400, c'est-à-dire à égales distances de l'aile supérieure 401 et de l'aile inférieure 402 par exemple. Un tel trou 407 permet par exemple un boulonnage dos-à-dos de deux éclisses 4 afin d'abouter deux profilés 2, non plus de manière linéaire, mais avec un angle réglable (ex : combles, plafonds à redents, etc.).

Une telle éclisse présente ainsi un seul plan de symétrie.

Ainsi, selon les besoins et les profilés 2 utilisés, l'éclisse 4 présente au choix une aile inférieure 402 et/ou une aile supérieure 401, l'aile inférieure 402 et l'aile supérieure 401 pouvant être de tailles identiques ou différentes si l'éclisse comporte à la fois l'aile inférieure 402 et l'aile supérieure 401, optionnellement au moins une ouïe 408 en partie inférieure, voire optionnellement au moins une ouïe 408' en partie supérieure, au moins une découpe 406, et si besoin au moins un passage 404.

Bien entendu, de nombreuses modifications peuvent être apportées à l'exemple de réalisation décrit précédemment sans sortir du cadre des revendications annexées.

## Revendications

1. Profilé (2) pour ossature primaire en paroi, comportant une âme (200), présentant à sa base une semelle inférieure (202) formant appui, ladite semelle (202) comportant au moins une aile (203) formant un angle avec l'âme (200), ladite aile (203) présentant une extrémité comprenant un retour (204) formant un moyen de guidage en translation pour une entretoise en utilisation, l'âme (200) et le retour (204) s'étendant depuis une même première face (209) de l'aile (203), la première face (209) de l'aile (203) ou l'âme (200) comprenant au moins une languette (206, 206', 206") formant une butée en translation suivant une direction longitudinale (d) du profilé (2), chaque languette étant formée d'une lame (210, 210') en attente rattachée d'une part par une racine (207, 207', 207") à la première face (209) de l'aile (203) ou à l'âme (200) et présentant une extrémité libre d'autre part, la languette étant en outre en surélévation par rapport à la première face (209) de l'aile (203) ou à l'âme (200) pour permettre à une entretoise de venir s'insérer, le profilé étant **caractérisé en ce qu'**au moins une ouïe de blocage (208, 208') est formée dans l'âme (200) dudit profilé (2), ladite ouïe de blocage (208, 208') limitant un déplacement selon une direction orthogonale à l'aile (203) de l'entretoise assemblée au profilé en utilisation.

2. Profilé (2) selon la revendication 1 **caractérisé en ce qu'**il présente globalement une configuration en « I ».

3. Profilé (2) selon la revendication 1 ou 2, **caractérisé en ce que** le retour (204) est orthogonal à l'aile (203), et l'âme (200) est orthogonale à la semelle (202).

4. Profilé (2) selon l'une quelconque des revendications 1 à 3, **caractérisé en ce qu'**il comprend deux languettes (206, 206', 206") en sens opposés.

5. Profilé (2) selon l'une quelconque des revendications 1 à 4, **caractérisé en ce qu'**il comprend plusieurs paires de languettes (206, 206', 206") en sens opposés.

6. Profilé (2) selon l'une quelconque des revendications 4 ou 5, **caractérisé en ce que** l'ouïe de blocage (208, 208') est équidistante de deux languettes (206, 206") en sens opposés se faisant face.

7. Profilé (2) selon l'une quelconque des revendications 1 à 6, **caractérisé en ce qu'**il présente au moins un plan de symétrie.

8. Entretoise (3) pour ossature secondaire en paroi, laquelle présente une forme globalement en « U », avec un fond (306) et deux flancs latéraux (304), l'entretoise comprenant un passage latéral (302), formant une lumière, ménagé dans chacun des flancs (304) de l'entretoise à une extrémité (301) configurée pour recevoir une languette (206, 206', 206") formant une butée en translation suivant une direction longitudinale (d) d'un profilé (2) conforme à l'une des revendications 1 à 7, l'entretoise comprenant une découpe (303) configurée pour coopérer avec un retour (204) d'aile (203) dudit profilé (2), ledit retour (204) d'aile (203) du profilé formant un moyen de guidage en translation pour l'entretoise assemblée au profilé en utilisation, la découpe (303) s'étendant d'un flanc (304) à l'autre et traversant le fond (306) de l'entretoise (3).

9. Entretoise (3) selon la revendication 8, **caractérisée en ce qu'**elle présente deux plans de symétrie.

10. Structure de paroi comportant un réseau quadrillé formé d'une part d'une ossature primaire de profilés (2) et d'autre part d'une ossature secondaire d'entretoises (3),
un profilé (2) pour ossature primaire en paroi comportant une âme (200), présentant à sa base une semelle inférieure (202) formant appui, ladite semelle (202) comportant au moins une aile (203) formant un angle avec l'âme (200), ladite aile (203) présentant une extrémité comprenant un retour (204) formant un moyen de guidage en translation pour les entretoises (3), l'âme (200) et le retour (204) s'étendant depuis une même première face (209) de l'aile (203), la première face (209) de l'aile (203) ou l'âme (200) comprenant au moins une languette (206, 206', 206") formant une butée en translation suivant une direction longitudinale (d) du profilé (2), chaque languette étant formée d'une lame (210, 210') en attente rattachée d'une part par une racine (207, 207', 207") à la première face (209) de l'aile (203) ou à l'âme (200) et présentant une extrémité libre d'autre part, la languette étant en outre en surélévation par rapport à la première face (209) de l'aile (203) ou à l'âme (200) pour permettre à une entretoise (3) de venir s'insérer ;
**caractérisée en ce que** chaque entretoise (3) pour ossature secondaire en paroi présente une forme globalement en « U », avec un fond (306) et deux flancs latéraux (304), et comprend un passage latéral (302), formant une lumière, ménagé dans chacun des flancs (304) de l'entretoise à une extrémité (301) configurée pour recevoir une languette (206, 206', 206") de butée en translation suivant une direction longitudinale (d) dudit profilé (2) et comprend une découpe (303) configurée pour coopérer avec un retour (204) d'aile (203) dudit profilé (2), ledit retour (204) d'aile (203) formant un moyen de guidage en translation pour les entretoises (3), la découpe (303) s'étendant d'un flanc (304) à l'autre et traversant le fond (306) de l'entretoise (3),
**en ce que** chaque entretoise (3) est positionnée en utilisation en appui sur une aile (203) du profilé (2), et orthogonalement au profilé (2), une languette (206, 206', 206") du profilé (2) étant insérée dans un passage (302) de l'entretoise (3), et un retour (204) d'aile (203) du profilé (2) étant engagé dans la découpe (303) de l'entretoise (3), et **en ce qu'**au moins une ouïe de blocage (208, 208') est formée dans l'âme (200) du profilé (2), ladite ouïe de blocage (208, 208') limitant un déplacement selon une direction orthogonale à l'aile (203) de l'entretoise en utilisation.

11. Structure de paroi selon la revendication 10, **caractérisée en ce qu'**un rebord (305) de l'entretoise (3) est en appui contre ladite ouïe de blocage (208, 208') formée dans l'âme (200) du profilé (2).

12. Structure de paroi selon l'une quelconque des revendications 10 ou 11, **caractérisée en ce que** la lame (210, 210') de la languette (206, 206', 206") présente une forme ondulée et **en ce que** le fond (306) de l'entretoise (3) comporte une bosse d'encliquetage (308) coopérant avec la lame (210, 210') de la languette (206, 206', 206") de forme ondulée de sorte à pouvoir produire un encliquetage favorisant un blocage de l'entretoise (3) sur le profilé (2).

13. Structure de paroi selon l'une quelconque des revendications 10 à 12, **caractérisée en ce qu'**elle comporte au moins le profilé (2), formant un premier profilé (2), et un deuxième profilé (2), le premier profilé et le deuxième profilé étant successifs et reliés par au moins une éclisse (4), l'au moins une éclisse (4) comportant une âme (400) présentant une surface active (403) depuis laquelle s'étendent une aile supérieure (401) et une aile inférieure (402), l'âme (400) de l'éclisse (4) étant en appui contre l'âme (200) d'au moins le premier profilé (2), l'aile supérieure (401) de l'éclisse (4) étant en appui contre une semelle supérieure (201) d'au moins le premier profilé (2), et l'aile inférieure (402) de l'éclisse (4) étant en appui contre la semelle inférieure (202) d'au moins le premier profilé (2), et **en ce qu'**au moins l'une de l'aile supérieure (401) et de l'aile inférieure (402) de l'éclisse (4) est positionnée entre l'âme (200) d'au moins le premier profilé (2) et au moins une languette (206, 206', 206") formée sur une première face (209) de l'aile (203) de l'au moins premier profilé (2).

14. Structure de paroi selon la revendication 13, **caractérisée en ce que** l'âme (400) de l'éclisse (4) présente au moins une ouïe (408, 408') en relief sur la surface active (403) pour limiter un déplacement d'une entretoise (3) selon une direction orthogonale à l'aile (203) d'un des profilés (2).

15. Structure de paroi selon l'une quelconque des revendications 13 ou 14, **caractérisée en ce que** l'âme (400) de l'au moins une éclisse (4) comprend un trou (407) et est assemblée dos à dos à une deuxième éclisse (4) reliée au deuxième profilé (2), l'au moins une éclisse (4) et la deuxième éclisse (4) formant entre elles un angle.

## Patentansprüche

1. Profil (2) für eine primäre Wandunterkonstruktion, das einen Steg (200) umfasst, der an seiner Basis eine untere Sohle (202) aufweist, welche eine Auflage bildet, wobei die Sohle (202) mindestens einen Flügel (203) umfasst, der mit dem Steg (200) einen Winkel bildet, wobei der Flügel (203) ein Ende aufweist, das eine Kehre (204) umfasst, die im Gebrauch ein Verschiebeführungsmittel für eine Strebe bildet, wobei sich der Steg (200) und die Kehre (204) von ein und derselben ersten Seite (209) des Flügels (203) erstrecken, wobei die erste Seite (209) des Flügels (203) oder der Steg (200) mindestens eine Zunge (206, 206', 206") umfasst, die in einer Längsrichtung (d) des Profils (2) einen Verschiebeanschlag bildet, wobei jede Zunge von einer Lamelle (210, 210') in Wartestellung gebildet wird, die einerseits mit einem Fuß (207, 207', 207") an der ersten Seite (209) des Flügels (203) oder am Steg (200) befestigt ist und andererseits ein freies Ende aufweist, wobei die Zunge weiter in Bezug auf die erste Seite (209) des Flügels (203) oder den Steg (200) erhaben ist, um einer Strebe zu ermöglichen, in sie einzurücken, wobei das Profil **dadurch gekennzeichnet ist, dass** im Steg (200) des Profils (2) mindestens eine Sperrnase (208, 208') gebildet ist, wobei die Sperrnase (208, 208') im Gebrauch eine Bewegung der mit dem Profil zusammengebauten Strebe in einer zum Flügel (203) orthogonalen Richtung begrenzt.

2. Profil (2) nach Anspruch 1, **dadurch gekennzeichnet, dass** es allgemein eine "I"-förmige Konfiguration aufweist.

3. Profil (2) nach Anspruch 1 oder 2, **dadurch gekennzeichnet, dass** die Kehre (204) zum Flügel (203) orthogonal ist, und der Steg (200) zur Sohle (202) orthogonal ist.

4. Profil (2) nach einem der Ansprüche 1 bis 3, **dadurch gekennzeichnet, dass** es zwei entgegengesetzt ausgerichtete Zungen (206, 206', 206") umfasst.

5. Profil (2) nach einem der Ansprüche 1 bis 4, **dadurch gekennzeichnet, dass** es mehrere Paare entgegengesetzt ausgerichteter Zungen (206, 206', 206") umfasst.

6. Profil (2) nach einem der Ansprüche 4 oder 5, **dadurch gekennzeichnet, dass** die Sperrnase (208, 208') von zwei entgegengesetzt ausgerichteten Zungen (206, 206"), die einander zugewandt sind, gleich weit beabstandet ist.

7. Profil (2) nach einem der Ansprüche 1 bis 6, **dadurch gekennzeichnet, dass** es mindestens eine Symmetrieebene aufweist.

8. Strebe (3) für eine sekundäre Wandunterkonstruktion, die eine allgemein "U"-förmige Form mit einem Boden (306) und zwei Seitenflanken (304) aufweist, wobei die Strebe an einem Ende (301) einen in jeder der Flanken (304) der Strebe ausgebildeten seitlichen Durchlass (302) umfasst, der eine Öffnung bildet, die dafür ausgelegt ist, eine Zunge (206, 206', 206") aufzunehmen, die in einer Längsrichtung (d) eines Profils (2) nach einem der Ansprüche 1 bis 7 einen Verschiebeanschlag bildet, wobei die Strebe einen Ausschnitt (303) umfasst, der dafür ausgelegt ist, mit einer Kehre (204) eines Flügels (203) des Profils (2) zusammenzuwirken, wobei die Kehre (204) des Flügels (203) des Profils im Gebrauch ein Verschiebeführungsmittel für die mit dem Profil zusammengebaute Strebe bildet, wobei sich der Ausschnitt (303) von einer Flanke (304) zur anderen erstreckt und durch den Boden (306) der Strebe (3) verläuft.

9. Strebe (3) nach Anspruch 8, **dadurch gekennzeichnet, dass** sie zwei Symmetrieebenen aufweist.

10. Wandstruktur, die ein Gitternetz umfasst, das einerseits von einer primären Unterkonstruktion aus Profilen (2), und andererseits einer sekundären Unterkonstruktion aus Streben (3) gebildet wird,
wobei ein Profil (2) für die primäre Wandunterkonstruktion einen Steg (200) umfasst, der an seiner Basis eine untere Sohle (202) aufweist, welche eine Auflage bildet, wobei die Sohle (202) mindestens einen Flügel (203) umfasst, der mit dem Steg (200) einen Winkel bildet, wobei der Flügel (203) ein Ende aufweist, das eine Kehre (204) umfasst, die ein Verschiebeführungsmittel für die Streben (3) bildet, wobei sich der Steg (200) und die Kehre (204) von ein und derselben ersten Seite (209) des Flügels (203) erstrecken, wobei die erste Seite (209) des Flügels (203) oder der Steg (200) mindestens eine Zunge (206, 206', 206") umfasst, die in einer Längsrichtung (d) des Profils (2) einen Verschiebeanschlag bildet, wobei jede Zunge von einer Lamelle (210, 210') in Wartestellung gebildet wird, die einerseits mit einem Fuß (207, 207', 207") an der ersten Seite (209) des Flügels (203) oder am Steg (200) befestigt ist und andererseits ein freies Ende aufweist, wobei die Zunge weiter in Bezug auf die erste Seite (209) des Flügels (203) oder den Steg (200) erhaben ist, um einer Strebe (3) zu ermöglichen, in sie einzurücken;
**dadurch gekennzeichnet, dass** jede Strebe (3) für die sekundäre Wandunterkonstruktion eine allgemein "U"-förmige Form mit einem Boden (306) und zwei Seitenflanken (304) aufweist, und einen an einem Ende (301) in jeder der Flanken (304) der Strebe ausgebildeten seitlichen Durchlass (302) umfasst, der eine Öffnung bildet, die dafür ausgelegt ist, in einer Längsrichtung (d) des Profils (2) eine Verschiebeanschlagszunge (206, 206', 206") aufzunehmen, und einen Ausschnitt (303) umfasst, der dafür ausgelegt ist, mit einer Kehre (204) eines Flügels (203) des Profils (2) zusammenzuwirken, wobei die Kehre (204) des Flügels (203) ein Verschiebeführungsmittel für die Streben (3) bildet, wobei sich der Ausschnitt (303) von einer Flanke (304) zur anderen erstreckt und durch den Boden (306) der Strebe (3) verläuft,
dadurch, dass jede Strebe (3) im Gebrauch auf einem Flügel (203) des Profils (2) aufliegend und orthogonal zum Profil (2) positioniert ist, wobei eine Zunge (206, 206', 206") des Profils (2) in einen Durchlass (302) der Strebe (3) eingerückt ist, und eine Kehre (204) des Flügels (203) des Profils (2) in den Ausschnitt (303) der Strebe (3) eingreift, und dadurch, dass im Steg (200) des Profils (2) mindestens eine Sperrnase (208, 208') gebildet ist, wobei die Sperrnase (208, 208') im Gebrauch eine Bewegung der Strebe in einer zum Flügel (203) orthogonalen Richtung begrenzt.

11. Wandstruktur nach Anspruch 10, **dadurch gekennzeichnet, dass** eine Kante (305) der Strebe (3) an der im Steg (200) des Profils (2) gebildeten Sperrnase (208, 208') anliegt.

12. Wandstruktur nach einem der Ansprüche 10 oder 11, **dadurch gekennzeichnet, dass** die Lamelle (210, 210') der Zunge (206, 206', 206") eine Wellenform aufweist, und dadurch, dass der Boden (306) der Strebe (3) einen Rastbuckel (308) umfasst, der mit der wellenförmigen Lamelle (210, 210') der Zunge (206, 206', 206") zusammenwirkt, sodass sie eine Verrastung erzeugen können, die ein Sperren der Strebe (3) am Profil (2) unterstützt.

13. Wandstruktur nach einem der Ansprüche 10 bis 12, **dadurch gekennzeichnet, dass** sie mindestens das Profil (2), welches ein erstes Profil (2) bildet, und ein zweites Profil (2) umfasst, wobei das erste Profil und das zweite Profil aufeinanderfolgen und über mindestens eine Schiene (4) verbunden sind, wobei die mindestens eine Schiene (4) einen Steg (400) umfasst, der eine Wirkfläche (403) aufweist, von der sich ein oberer Flügel (401) und ein unterer Flügel (402) erstrecken, wobei der Steg (400) der Schiene (4) am Steg (200) mindestens des ersten Profils (2) anliegt, wobei der obere Flügel (401) der Schiene (4) an einer oberen Sohle (201) mindestens des ersten Profils (2) anliegt, und wobei der untere Flügel (402) der Schiene (4) an der unteren Sohle (202) mindestens des ersten Profils (2) anliegt, und dadurch, dass mindestens einer aus dem oberen Flügel (401) und dem unteren Flügel (402) der Schiene (4) zwischen dem Steg (200) mindestens des ersten Profils (2) und mindestens einer auf einer ersten Seite (209) des Flügels (203) des mindestens ersten Profils (2) gebildeten Zunge (206, 206', 206") positioniert ist.

14. Wandstruktur nach Anspruch 13, **dadurch gekennzeichnet, dass** der Steg (400) der Schiene (4) an der Wirkfläche (403) mindestens eine erhöhte Nase (408, 408') aufweist, um eine Bewegung einer Strebe (3) in einer zum Flügel (203) eines der Profile (2) orthogonalen Richtung zu begrenzen.

15. Wandstruktur nach einem der Ansprüche 13 oder 14, **dadurch gekennzeichnet, dass** der Steg (400) der mindestens einen Schiene (4) ein Loch (407) umfasst und Rücken an Rücken mit einer zweiten Schiene (4) zusammengebaut ist, die mit dem zweiten Profil (2) verbunden ist, wobei die mindestens eine Schiene (4) und die zweite Schiene (4) zwischen sich einen Winkel bilden.

## Claims

1. Section (2) for a primary wall framework, including a web (200), having at its base a bottom flange (202) forming a support, said flange (202) including at least one sub-flange (203) forming an angle with the web (200), said sub-flange (203) having an end comprising a lip (204) forming a means for guiding in translation for a spacer in use, the web (200) and the lip (204) extending from the same first face (209) of the sub-flange (203), the first face (209) of the sub-flange (203) or the web (200) comprising at least one tongue (206, 206', 206") forming an abutment in translation along a longitudinal direction (d) of the second (2), each tongue being formed from a strip (210, 210') on standby attached on one side by a root (207, 207', 207") to the first face (209) of the sub-flange (203) or to the web (200) and having a free end on the other, the tongue being furthermore raised in relation to the first face (209) of the sub-flange (203) or to the web (200) to allow a spacer to be inserted, the section being **characterised in that** at least one locking louvre (208, 208') is formed in the web (200) of said section (2), said locking louvre (208, 208') limiting a movement along an orthogonal direction to the sub-flange (203) of the spacer assembled with the section in use.

2. Section (2) according to claim 1 **characterised in that** it has overall an I-shaped configuration.

3. Section (2) according to claim 1 or 2, **characterised in that** the lip (204) is orthogonal to the sub-flange (203), and the web (200) is orthogonal to the flange (202).

4. Section (2) according to any one of claims 1 to 3, **characterised in that** it comprises two tongues (206, 206', 206") in opposite directions.

5. Section (2) according to any one of claims 1 to 4, **characterised in that** it comprises several pairs of tongues (206, 206', 206") in opposite directions.

6. Section (2) according to any one of claims 4 or 5, **characterised in that** the locking louvre (208, 208') is equidistant from two tongues (206, 206") in opposite directions facing each other.

7. Section (2) according to any one of claims 1 to 6, **characterised in that** it has at least one plane of symmetry.

8. Spacer (3) for a secondary wall framework, which has an overall U-shape, with a bottom (306) and two lateral sides (304), the spacer comprising a lateral passage (302), forming a slot, arranged in each of the sides (304) of the spacer at an end (301) configured to receive a tongue (206, 206', 206") forming an abutment in translation along a longitudinal direction (d) of a section (2) according to one of claims 1 to 7, the spacer comprising a cut area (303) configured to cooperate with a lip (204) of a sub-flange (203) of said section (2), said lip (204) of a sub-flange (203) of the section forming a means for guiding in translation for the spacer assembled with the section in use, the cut area (303) extending from one side (304) to the other and passing through the bottom (306) of the spacer (3).

9. Spacer (3) according to claim 8, **characterised in that** it has two planes of symmetry.

10. Wall structure including a grid formed on one hand from a primary framework of sections (2) and on the other from a secondary framework of spacers (3),
a section (2) for a primary wall framework including a web (200), having at its base a bottom flange (202) forming a support, said flange (202) including at least one sub-flange (203) forming an angle with the web (200), said sub-flange (203) having an end comprising a lip (204) forming a means for guiding in translation for the spacers (3), the web (200) and the lip (204) extending from the same first face (209) of the sub-flange (203), the first face (209) of the sub-flange (203) or the web (200) comprising at least one tongue (206, 206', 206") forming an abutment in translation along a longitudinal direction (d) of the section (2), each tongue being formed from a strip (210, 210') on standby attached on one side by a root (207, 207', 207") to the first face (209) of the sub-flange (203) or to the web (200) and having a free end on the other, the tongue being furthermore raised in relation to the first face (209) of the sub-flange (203) or to the web (200) to allow a spacer to be inserted;
**characterised in that** each spacer (3) for a secondary wall framework has an overall U-shape, with a bottom (306) and two lateral sides (304), and comprises a lateral passage (302), forming a slot, arranged in each of the sides (304) of the spacer at an end (301) configured to receive a tongue (206, 206', 206") for abutting in translation along a longitudinal direction (d) of said section (2) and comprises a cut area (303) configured to cooperate with a lip (204) of a sub-flange (203) of said section (2), said lip (204) of a sub-flange (203) forming a means for guiding in translation for the spacers (3), the cut area (303) extending from one side (304) to the other and passing through the bottom (306) of the spacer (3),
**in that** each spacer (3) is positioned in use bearing on a sub-flange (203) of the section (2), and orthogonally to the section (2), a tongue (206, 206', 206") of the section (2) being inserted into a passage (302) of the spacer (3), and a lip (204) of a sub-flange (203) of the section (2) being engaged in the cut area (303) of the spacer (3), and **in that** at least one locking louvre (208, 208') is formed in the web (200) of the section (2), said locking louvre (208, 208') limiting a movement along an orthogonal direction to the sub-flange (203) of the spacer in use.

11. Wall structure according to claim 10, **characterised in that** an edge (305) of the spacer (3) bears against said locking louvre (208, 208') formed in the web (200) of the section (20).

12. Wall structure according to any one of claims 10 or 11, **characterised in that** the strip (210, 210') of the tongue (206, 206', 206") has an undulated shape and **in that** the bottom (306) of the spacer (3) includes a snap-locking bump (308) cooperating with the strip (210, 210') of the tongue (206, 206', 206") of undulated shape so as to be able to produce a lock mechanism favouring locking of the spacer (3) on the section (2).

13. Wall structure according to any one of claims 10 to 12, **characterised in that** it includes at least the section (2) forming a first section (2), and a second section (2), the first section and the second section being successive and connected by at least one fishplate (4), the at least one fishplate (4) including a web (400) having an active surface (403) from which a top sub-flange (401) and a bottom sub-flange (402) extend, the web (400) of the fishplate (4) bearing against the web (200) of at least the first section (2), the top sub-flange (401) of the fishplate (4) bearing against a top flange (201) of at least the first section (2), and the bottom sub-flange (402) of the fishplate (4) bearing against the bottom flange (202) of at least the first section (2), and **in that** at least one of the top sub-flange (401) and the bottom sub-flange (402) of the fishplate (4) is positioned between the web (200) of at least the first section (2) and at least one tongue (206, 206', 206") formed on a first face (209) of the sub-flange (203) of the at least first section (2).

14. Wall structure according to claim 13, **characterised in that** the web (400) of the fishplate (4) has at least one raised louvre (408, 408') on the active surface (403) to limit a movement of a spacer (3) along an orthogonal direction to the sub-flange (203) of one of the sections (2).

15. Wall structure according to any one of claims 13 or 14, **characterised in that** the web (400) of the at least one fishplate (4) comprises a hole (407) and is assembled back to back with a second fishplate (4) connected to the second section (2), the at least one fishplate (4) and the second fishplate (4) forming an angle together.
